# EUROPÄISCHE PATENTSCHRIFT

(11) **EP 1 310 363 B1**
(45) Veröffentlichungstag und Bekanntmachung des Hinweises auf die Patenterteilung: **03.03.2004**
(21) Anmeldenummer: 03003525.7
(22) Anmeldetag: 01.12.2000
(51) Int. Cl.: B41F 13/193, B41F 30/04

(54) **Druckwerk einer Rotationsdruckmaschine**
Printing unit of a printing machine
Groupe d'impression d'une machine d'impression

(30) Priorität: 02.12.1999 DE 19958133; 02.12.1999 DE 19958135; 01.04.2000 DE 10016409
(43) Veröffentlichungstag der Anmeldung: 14.05.2003
(62) Teilanmeldung aus: 00989826.3
(73) Patentinhaber: Koenig & Bauer Aktiengesellschaft, 97080 Würzburg (DE)
(72) Erfinder: Holm, Helmut, 97250 Erlabrunn (DE)

(56) Entgegenhaltungen:
- EP-A- 0 170 956
- GB-A- 1 476 707
- US-A- 4 207 815
- US-A- 5 778 787
- PATENT ABSTRACTS OF JAPAN vol. 1998, no. 08, 30. Juni 1998 (1998-06-30) & JP 10 071694 A (MITSUBISHI HEAVY IND LTD), 17. März 1998 (1998-03-17)

## Beschreibung

Die Erfindung betrifft ein Druckwerk einer Rotationsdruckmaschine gemäß dem Oberbegriff des Anspruches 1.

Aus der DE 44 29 210 A1 ist die Anordnung von vier in Drehrichtung eines Formzylinders hintereinander angeordneten Druckfolien bekannt, die in vier Gruben gehalten werden. Die Druckfolien überspannen jeweils einen zwischen zwei Gruben liegenden Kreisbogenabschnitt.

Die DE 44 29 891 A1 zeigt eine Druckeinheit einer Rotationsdruckmaschine mit doppelt großem Übertragungszylinder (d. h. zwei Abschnittslängen um den Umfang), der mit einem einfach großen Formzylinder zusammen wirkt.

Ebenfalls ist durch die DE 198 03 809 A1 eine Anordnung von Zylindern eines Offsetdruckwerkes bekannt, in welcher der Umfang des Übertragungszylinders zu dem des Formzylinders in einem doppelten Verhältnis steht. Der Formzylinder ist in Umfangsrichtung mit einer Druckform und in seiner Längsrichtung mit mindestens vier stehende Druckseiten im Broadsheetformat, oder entsprechender Anzahl von stehenden oder liegenden Tabloid- oder Buchformaten, belegbar. In Umfangsrichtung des Übertragungszylinders ist zur Aufnahme zweier in Längsrichtung des Zylinders nebeneinander angeordneter Drucktücher ein einziger, entweder in Längsrichtung durchgehender oder ein in Längsrichtung geteilter und um 180° versetzter, Schlitz angeordnet. Das Drucktuch ist beispielsweise zweilagig als ein auf einer Trägerplatte befestigtes Gummituch ausgeführt.

In der DE 34 41 175 C2 werden zum Zweck der Entspannung des Gummituches Ausnehmungen in der Zylinderoberfläche des Übertragungszylinders vorgeschlagen. Zwischen Zylinder und Gummituch kann auch zu diesem Zweck eine Unterlage angeordnet sein, die nicht über die gesamte Länge des Gummituches in Umfangsrichtung weist und eine Unterbrechung aufweist. Zur Aufnahme der unterbrochenen Unterlage ist neben dem Spannkanal für das Gummituch ein Einsteckschlitz auf dem Umfang des Zylinders vorgesehen. Die in Längsrichtung des Übertragungszylinders angeordneten Ausnehmungen und der das Gummituch aufnehmende Kanal werden so angeordnet, dass sie im Berührungsbereich jeweils mit dem Kanal des Plattenzylinders zusammen wirken.

Die DE 197 40 475 A1 zeigt zusammen wirkende Form- und Übertragungszylinder, wobei in einem Ausführungsbeispiel die Übertragungszylinder in Umfangsrichtung hintereinander zwei Spannkanäle und zwei in den Spannkanälen gehaltene Gummitücher aufweisen. Ein doppelt großer Übertragungszylinder wirkt in einem anderen Beispiel mit einem doppelt großen Formzylinder zusammen, wobei jedoch beide Zylinder in Umfangsrichtung nur einen Spannkanal aufweisen. In allen Beispielen rollen die Kanäle nicht aufeinander ab.

Durch die DE-OS 19 60 635 ist ein einzelner Formzylinder offenbart, welcher auf seinem Umfang in Umfangsrichtung mehrere Kanäle zur Befestigung von Druckformen aufweist. Bei Belegung des Formzylinders mit einer Druckform in Umfangsrichtung, kann zumindest einer der Kanäle überdeckt sein.

Der Erfindung liegt die Aufgabe zugrunde, ein Druckwerk einer Rotationsdruckmaschine zu schaffen.

Die Aufgabe wird erfindungsgemäß durch die Merkmale des Anspruches 1 gelöst.

Die Anordnung mehrerer nebeneinander in Längsrichtung des Zylinders angeordneter, sich jeweils nahezu über den gesamten Umfang erstreckender Aufzüge weist z. B. Vorteile hinsichtlich Handhabung und einzelner Austauschbarkeit auf. Dies insbesondere für lange Zylinder, wie dies für dreifach (z. B. sechs Zeitungsseiten) breite Zylinder der Fall ist.

Vorteilhaft im Hinblick auf die Qualität der Abwicklung des Druckbildes ist auch die Ausbildung der Aufzüge für den Übertragungszylinder als mehrlagiges oder mehrschichtiges Drucktuch, welches eine Trägerplatte und eine mit dieser verbundenen Auflage bzw. Schicht aufweist. Insbesondere bei großen Dimensionen ist für ein über den Umfang des Zylinders konstant gute und registergenaue Druckqualität eine möglichst dimensionsstabile Ausbildung wesentlich.

Vorteilhaft ist auch die Ausbildung der Kanäle mit einer schmalen Öffnung zur Mantelfläche des Zylinders hin, z. B. zur Reduzierung des Papierverbrauchs. Für Kanäle des Formzylinders ist eine schmale Öffnung besonders vorteilhaft, insbesondere für Kanäle, welche zumindest zu einem Teil abgedeckt sind. Beispielsweise kann hierdurch die Bruchgefahr weiter verringert werden.

Weiterhin ist es vorteilhaft das Umfangsverhältnis des Übertragungs- zum Formzylinder ganzzahlig auszuführen und die Kanäle auf dem Zylinder in Umfangsrichtung symmetrisch anzuordnen.

Ausführungsbeispiele der Erfindung werden im Folgenden näher beschrieben.

Es zeigen:
- Fig. 1: ein nicht beanspruchtes, doppelt breites Zylinderpaar, wobei der Formzylinder mit zwei in Längsrichtung verlaufenden Kanälen ausgebildet ist und sich die Aufzüge auf dem Formzylinder nahezu über den vollen Umfang erstrecken;
- Fig. 2: zwei nicht beanspruchte, doppelt breite Zylinderpaare, wobei der Übertragungszylinder mit zwei in Längsrichtung verlaufenden Kanälen ausgebildet und mit zwei sich nahezu über den vollen Umfang erstreckenden, in Längsrichtung nebeneinander liegenden Aufzügen belegt ist;
- Fig. 3: ein mehrschichtiges Drucktuch mit Kanal und Halteeinrichtung.

Ein Druckwerk einer Rotationsdruckmaschine weist mindestens ein Zylinderpaar 01 bestehend aus zwei Zylindern 02; 03, beispielsweise einem Übertragungszylinder 02 und einem mit diesem zusammen wirkenden Formzylinder 03 auf. Der Übertragungszylinder 02 wirkt über den zu bedruckenden Bedruckstoff 04 mit einem nicht dargestellten Gegendruckzylinder zusammen. Der Übertragungszylinder 02; 07 ist mit mindestens einem Aufzug 09, beispielsweise einem Drucktuch 09, und die Formzylinder 03; 08 jeweils mit mindestens einem Aufzug 11, beispielsweise einer Druckform 11, belegbar.

Die Zylinderpaare 01; 06 sind für den Zeitungsdruck dreifach breit ausgeführt, wobei einfach breit die Breite des Ballens, beispielsweise des Formzylinders 03, für zwei stehende oder liegende Zeitungsseiten bezeichnet.

Die Umfänge der Übertragungs- 02; 07 und der Formzylinder 03; 08 sind jeweils einfach oder doppelt ausgeführt, bezogen auf unterschiedlichste stehende oder liegende Formate, beispielsweise auf ein stehendes oder liegendes Zeitungsformat. Vorteilhafte Konstellationen im Zeitungsdruck sind beispielsweise ein doppelt großer Umfang, d. h. zwei Seiten in Umfangsrichtung, beim Übertragungszylinder 02; 07 zusammen wirkend mit einem doppelten Umfang beim Formzylinder 03; 08.

Fig. 1 zeigt ein nicht beanspruchtes, doppelt breites Zylinderpaar 01, wobei Übertragungszylinder 02 und Formzylinder 03 jeweils einen doppelten Umfang aufweisen. Der Formzylinder 03 weist zwei in Längsrichtung verlaufende und in Umfangsrichtung voneinander beabstandete Kanäle 12; 13 zur Aufnahme der Enden mindestens einer Druckform 11, der Übertragungszylinder 02 einen Kanal 14 zur Aufnahme der Enden mindestens eines Drucktuches 09 auf.

Die Kanäle 12; 13 des Formzylinders 03, 08 sind zumindest auf einem Teilabschnitt in Längsrichtung des Formzylinders 03; 08, in einem senkrecht zur Rotationsachse liegenden Querschnitt betrachtet, in Umfangsrichtung hintereinander angeordnet.

Der nicht beanspruchte Formzylinder 03 der Fig. 1 ist im Beispiel mit vier in Längsrichtung des Zylinders nebeneinander angeordneten Druckformen 11, beispielsweise Druckplatten 11 belegt, die jeweils mit ihren beiden Enden im Kanal 12 gehalten sind, sich bis auf den Bereich des Kanals 12 jeweils um den gesamten Umfang erstrecken und jeweils den Kanal 13 überdecken.

Der zum beanspruchten Druckwerk gehörige Formzylinder 03 ist dreifach breit ausgeführt. Er kann flexibel auf vielfältige Weise, z. B. mit einer durchgehenden, oder zwei oder mehreren in Längsrichtung nebeneinander angeordneten Druckplatten 11 verschiedenster Formate (z. B. einfach, Panorama) belegt sein.

Der in der Ausführung mit zwei Drucktüchern 09 nicht beanspruchte Übertragungszylinder 02 in Fig. 1 weist zwei in axialer Richtung nebeneinander, jedoch zueinander versetzte, z. B. um 180°, Kanäle 14; 16 auf, wobei die nebeneinander angeordneten Drucktücher ebenfalls zueinander versetzt angeordnet sind (nicht explizit dargestellt, zweiter Kanal 16 wäre in Fig. 1 verdeckt und nicht sichtbar).

Im Gegensatz zur in Fig. 1 mit dem Formzylinder 03; 08 zusammen wirkend dargestellten, nicht beanspruchten doppelt breiten Ausführungsform des Übertragungszylinders 02 ist dieser erfindungsgemäß dreifach breit ausgeführt. Der mit den zwei Kanäle 12, 13 aufweisenden Formzylindem 03; 08 zusammen wirkende Übertragungszylinder 02; 07 aus dem ersten Beispiel (Fig. 1) ist mit mehreren in Längsrichtung nebeneinander angeordneten Drucktüchern 09 belegt. In Fig. 2 kann in diesem Fall z. B. auch ein Formzylinder 03 doppelten Umfangs aus Fig. 1 und dessen Beschreibung an die Stelle des in Fig. 2 dargestellten Formzylinders 03; 08 treten.

Mit dem gemäß Fig. 1 dargestellten, für die doppelbreite Ausführung nicht beanspruchten Formzylinder 03, 08 kann auch ein Übertragungszylinder doppelten Umfangs zusammen wirken, welcher zwei in axialer Richtung versetzt nebeneinander und gleichzeitig in Umfangsrichtung hintereinander angeordnete Kanäle aufweist.

Die Beispiele zeigen zwar jeweils zwei eine Druckeinheit bildende, doppelt breite Zylinderpaare 01; 06, wobei die beiden Übertragungszylinder 02; 07 über den Bedruckstoff 04 zusammen wirken. Die Zylinderpaare 01; 06 sind erfindungsgemäß jedoch dreifach breit ausgeführt. Die Lehre aus den Beispielen der Figuren ist entsprechend anzuwenden. Für alle Ausführungsbeispiele kann der zusammen wirkende Formzylinder 03; 08 mehreren in Längsrichtung nebeneinander und gleichzeitig mit mehreren in Umfangsrichtung hintereinander angeordneten Druckformen belegt sein. Auch die in Fig. 1 dargestellte Ausführungsform für den mit dem Übertragungszylinder 02; 07 der Fig. 2 zusammen wirkenden Formzylinder 03; 08 ist anzuwenden.

Gemäß Fig. 2 sind die beiden Drucktücher 09 des nicht beanspruchten Druckwerkes in Umfangsrichtung um 180° versetzt zueinander angeordnet, wobei dann jeweils ein Teil des Kanals 14 und ein Teil des Kanals 16 überdeckt ist. In Abwandlung der Fig. 2 erfolgt erfindungsgemäß die Anordnung von drei nebeneinander angeordneten Drucktüchern 09, insbesondere bei sehr langen Zylindern, in analoger Weise alternierend.

Sowohl für die Übertragungszylinder 02; 07 als auch für die Formzylinder 03; 08 ist jeweils die in Umfangsrichtung symmetrische Anordnung der Kanäle 12; 13 bzw. 14; 16 mit nahezu gleichen Zwischenwinkeln vorteilhaft, z. B. bei zwei Kanälen 12; 13 bzw. 14; 16 um jeweils 180°, bei dreien alternierend um 180° versetzt. Bei mehr als jeweils zwei Kanälen 12; 13 bzw. 14; 16 können mehrere in Längsrichtung nebeneinander angeordnete Druckplatten 11 oder Drucktücher 09 auch in Umfangsrichtung zueinander versetzt sein.

Das Verhältnis des Umfangs der Übertragungszylinder 02; 07 zu dem der Formzylinder 03; 08 ist vorteilhaft ganzzahlig, insbesondere für den Fall eines Formzylinders 03; 08 mit in Umfangsrichtung hintereinander angeordneten Kanälen 12; 13 bei doppelt großem Umfang gleich 1.

Die in Fig. 2 dargestellten beiden Zylinderpaare 01 und 06 müssen nicht in der selben Weise mit der gleichen Kanalanzahl und -geometrie ausgerüstet, bzw. mit dem gleichen Muster für die Aufzüge 09; 11 belegt sein. Vorteilhaft ist jedoch eine Abstimmung der Phasen nicht druckender Bereiche der zusammen wirkenden Übertragungszylinder 02; 07 so, dass möglichst nicht druckende Bereiche, insbesondere Bereiche der verdeckten bzw. nicht verdeckten Kanäle zusammenwirken.

Die in Fig. 1 und den zugehörigen Beschreibungen dargelegten Belegungen der Übertragungszylindem 02; 07 mit Drucktüchem 09 sind auch auf das jeweils andere Beispiel entsprechend anzuwenden. Gleiches gilt für die Belegung der Formzylinder 03; 08 und die Übertragung auf die anderen Beispiele im Zusammenhang mit unterschiedlichen Ausführungen des Übertragungszylinders 02; 07.

In den Fig. 1 und 2 sind die Kanäle 12; 13, 14, 16; 17; 18 jeweils bis zur Stirnseite des Zylinders 02; 04, 07; 08 verlaufend dargestellt. Beispielsweise aus Stabilitätsgründen, aus Gründen der Verschmutzung oder bei Verwendung von Schmitzringen kann jedoch stimseitig ein Rand ohne Kanal 12; 13; 14; 16; 17; 18 vorliegen. Die Kanäle 12; 13; 14; 16; 17; 18 verlaufen in diesem Fall nahezu über die gesamte Länge des Zylinders 02; 03, 07; 08 bzw. dessen Ballens.

Die genannten Beispiele für die Anordnung von Kanälen 12; 13; 14; 16; 17; 18 und Aufzügen 09; 11 auf Übertragungszylinder 02; 07 und Formzylinder 03; 08 sowie Konfigurierungen von Druckwerken mit einem Zylinderpaar 01; 06 aus einem Übertragungszylinder 02; 07 und einem zusammen wirkenden Formzylinder 03; 08 sind für den erfindungsgemäßen Fall anzuwenden, wenn das Zylinderpaar 01; 06, nicht mit einem zweiten Übertragungszylinder 07, wie in Fig. 2 dargestellt, sondern mit einem beispielsweise als Stahlzylinder ausgeführten Gegendruckzylinder zusammen wirkt.

Unter Aufzug 11 wird hier z. B. eine einteilige Druckplatte 11 verstanden. Der Aufzug 09 für den Übertragungszylinder 02; 07 stellt ein einteiliges Drucktuch 09 dar. Dieses einteilige Drucktuch 09 ist mehrschichtig ausgeführt, wobei für letzteres auf einer Trägerplatte 21 beispielsweise mindestens eine Schicht 22 aufgebracht und mit dieser fest verbunden ist. Die Enden 23; 24 des ein- oder mehrschichtigen Drucktuches 09 wirken mit einer im Kanal 14; 16; 17; 18 angeordneten Halteeinrichtung 26 zusammen.

Insbesondere in Verbindung mit schmalen Öffnungen der Kanäle 14; 16; 17; 18 zur Mantelfläche des Übertragungszylinder 02; 07 hin ist die Ausbildung des Drucktuches 09 als mehrschichtiges Drucktuch 09 vorteilhaft, welches beim Abrollen beispielsweise des Formzylinders 03 am Übertragungszylinder 02 durch Walken seine Länge oder Breite nicht oder nur unwesentlich ändert, d. h. nahezu dimensionsfest ist. Hierzu weist die Drucktucheinheit 09, wie in Fig. 3 gezeigt, die nahezu dimensionsfeste Trägerplatte 21, beispielsweise aus Metall oder Kunststoff, auf, auf der die elastische oder weiche Schicht 22 aufgebracht ist (angedeutet in Fig. 1). Im vorliegenden Beispiel für das mehrschichtige Drucktuch 09 sind die Enden 23 und 24 des Drucktuches 09 mit den Enden der Trägerplatte 21 identisch, da die Trägerplatte 21 im mit dem Kanal 14; 16; 17; 18 zusammen wirkenden Bereich abgebogen und unbeschichtet ist.

Die Trägerplatte 21 des mehrschichtigen Drucktuches 09 kann in anderer Ausführung auch bis zu den Enden der Trägerplatte 21 beschichtet sein, wobei in diesem Fall die Enden 23 und 24 des mehrschichtigen Drucktuches 09 neben der Trägerplatte 21 auch die Schicht 21 aufweisen. Ist das Drucktuch als einfaches Gummituch 09 ausgeführt, so wirken die Enden 23; 24 des Gummituches 09 mit den Kanälen 14; 16; 17; 18 zusammen.

Auch die Kanäle 12; 13 können in vorteilhafter Ausführung Halteeinrichtungen 33 für die Druckformen 11 aufweisen.

Die Halteeinrichtung 26; 33 kann eine bekannte Vorrichtung zum kraft- oder formschlüssigen Halten und/oder Spannen eines Aufzuges 09; 11 sein, wie z. B. kraftoder formschlüssige Mechanismen, über Federkraft oder Getriebe angetriebene Klemmleisten oder Wellen, oder tangentialen Mitnehmer.

Eine vorteilhafte Ausführung einer Halteeinrichtung 26; 33 für einen Aufzug 09; 11, insbesondere für ein mehrschichtiges Drucktuch 09 oder eine Druckform 11, ist am Beispiel eines mehrschichtigen Drucktuches 09 in Fig. 3 anhand des Kanals 14 im Übertragungszylinder 02 stellvertretend dargestellt. Die Anordnung einer derartigen oder ähnlichen Halteeinrichtungen für die Druckformen 11 in den Kanälen 12; 13 ist nicht dargestellt.

Die Halteeinrichtung 26 ist im axial verlaufenden Kanal 14 des Übertragungszylinder 02 zum Halten des Drucktuches 09 angeordnet. Die Betätigung der Vorrichtung für das Spannen oder Halten des mehrteiligen Drucktuches 09 erfolgt über eine im Kanal 14 des Übertragungszylinder 02 drehbar gelagerte Welle 27, beispielsweise eine Spindel 27 mit Druckstücken 28.

Der parallel zur Achse des Übertragungszylinder 02 verlaufende, zur Tangente der Mantelfläche um 30 bis 60°, insbesondere um ca. 45°, geneigte Kanal 14 weist einen Spalt 29 auf der Mantelfläche des Übertragungszylinder 02 und eine im Inneren des Übertragungszylinder 02 liegende, mit dem Spalt 29 verbundene, Bohrung 31 auf. Die Breite b29 des Spaltes 29 im Bereich der Mantelfläche in Umfangsrichtung des Übertragungszylinders (02; 03; 07; 08) ist größer als die doppelte Dicke eines der Enden 23; 24 des Drucktuches 09, was im vorliegenden Beispiel gleichbedeutend mit der doppelten Dicke der Trägerplatte 21 ist. Für die Breite b29 des Spaltes 29 gilt vorteilhafter Weise 1 mm ≤ b29 ≤ 5 mm, insbesondere b29 ≤ 3 mm. Für den Fall eines einfachen Gummituches 09 ist die Breite b29 unwesentlich größer als die doppelte Dicke des Gummituches 09, im Fall des bis zu den Enden der Trägerplatte 21 beschichteten mehrschichtigen Drucktuches 09 ist die Breite b29 unwesentlich größer als die doppelte Dicke des beschichteten Endes 23; 24 des mehrschichtigen Drucktuches 09 zu wählen.

In der Bohrung 31 ist die Welle 27, im Beispiel eine schwenkbare Spindel 27, angeordnet, in der die Druckstücke 28, z. B. Stempel, Kugeln oder vergleichbares, federnd und radial nach außen gerichtet angeordnet sind.

Zum Klemmen des Drucktuches 09 werden beide Enden 23; 24 des Drucktuches 09, im Beispiel gleichbedeutend mit den Enden der Trägerplatte 21, in den Spalt 29 geführt und die Spindel 27 mit den Druckstücken 28 so verschwenkt, dass diese nahezu senkrecht gegen das vor- und nachlaufenden Ende 23 und 24 des Drucktuches 09 bzw. der Trägerplatte 21 und eine zylinderfeste Wand 32 drückt und diese kraftschlüssig im Spalt 29 hält. Sind in Umfangsrichtung des Übertragungszylinder 02 mehrere Drucktücher 09 hintereinander angeordnet, so wirken jeweils ein vor- und ein nachlaufendes Ende 23 und 24 benachbarter Drucktücher 09 zusammen. Die Halteeinrichtung 26 kann zusätzlich einen nicht dargestellten Schieber aufweisen, der zusätzlich zu den Enden 23 und 24 in den Spalt 29 einschiebbar ist und den Spalt 29 nach außen hin abschließt. Vorteilhaft ist dieser Schieber mit der Spindel 27 verbunden, so dass er bei Verschwenken der Spindel 27 in den bzw. aus dem Spalt 29 bewegt wird. Die Breite b29 des Spaltes 29 ist bei Verwendung eines derartigen Schiebers entsprechend größer ausgebildet.

Die Kanäle 12; 13 der Formzylinder 03; 08 sind in bevorzugter Ausführung wie für den Kanal 14; 16; 17; 18 ebenfalls als zur Tangente der Mantelfläche um 30 bis 60°, insbesondere um ca. 45°, geneigte schmale Schlitze 12; 13 ausgeführt, welche eine Breite b12 (Fig. 1) im Bereich der Mantelfläche in Umfangsrichtung aufweisen, die größer als die doppelte Dicke der Druckform 11 ist. Für die Breite b12 des Schlitzes 12 gilt vorteilhafter Weise 1 mm ≤ b12 ≤ 5 mm, insbesondere b12 ≤ 3 mm. Für eine beispielhafte Prinzipdarstellung der Halteeinrichtung 33 für die Druckform 11 ist in der für das mehrteilige Drucktuch 09 dargestellten Fig. 3 lediglich das mehrteilige Drucktuch 09 (aus Trägerplatte 21 und Schicht 22) durch eine Druckform 11 mit abgebogenen, in den Kanal 12; 13 reichenden Enden zu ersetzen. Das Bezugszeichen für die Breite b29 entspräche der Breite b12 und das Bezugszeichen für den Übertragungszylinder 02 dem des Formzylinders, z. B. 03. Die Enden 23; 24 entsprächen den abgebogenen Enden der Druckform 11.

Auf eine Halteeinrichtung 33 in den Kanälen 12; 13 der Formzylinder 03; 08 kann verzichtet werden, wenn mittels Formgebung der Enden der Druckform 11 und/oder der Kanäle 12; 13 ein sicheres Halten gewährleistet ist.

### Bezugszeichenliste

- 01: Zylinderpaar, erstes
- 02: Zylinder, Übertragungszylinder (01)
- 03: Zylinder, Formzylinder (01)
- 04: Bedruckstoff
- 05: -
- 06: Zylinderpaar, zweites
- 07: Zylinder, Übertragungszylinder (06)
- 08: Zylinder, Formzylinder (06)
- 09: Aufzug, Drucktuch, Gummituch
- 10: -
- 11: Aufzug, Druckform, Druckplatte
- 12: Kanal; Schlitz (03; 08)
- 13: Kanal; Schlitz (03; 08)
- 14: Kanal (02; 07)
- 15: -
- 16: Kanal (02; 07)
- 17: Kanal (02; 07)
- 18: Kanal (02; 07)
- 19: -
- 20: -
- 21: Trägerplatte (09)
- 22: Schicht (09)
- 23: Ende (09)
- 24: Ende (09)
- 25: -
- 26: Halteeinrichtung
- 27: Welle, Spindel
- 28: Druckstück
- 29: Spalt
- 30: -
- 31: Bohrung (02; 03; 07; 08)
- 32: Wand (02; 03; 07; 08)

- b12: Breite (12; 13)
- b19: Breite (19)

## Patentansprüche

1. Druckwerk einer Rotationsdruckmaschine mit einem Übertragungszylinder (02; 07) mit mindestens zwei in Umfangsrichtung zueinander versetzt angeordneten Kanälen (14; 16; 17; 18) zur Aufnahme eines oder mehrerer Drucktücher (09), einem mit dem Übertragungszylinder (02; 07) als Zylinderpaar (01; 06) zusammenwirkend angeordneten Formzylinder (03; 08) und einem mit dem Übertragungszylinder (02; 07) zusammen wirkenden, von einem zweiten Übertragungszylinder verschiedenen Gegendruckzylinder, **dadurch gekennzeichnet, dass** der Übertragungszylinder (02; 07) drei in Längsrichtung des Übertragungszylinders (02; 07) nebeneinander und jeweils annähernd über den gesamten Umfang angeordnete Drucktücher (09) aufweist, welche mit ihren Enden in Umfangsrichtung annähernd um 180° alternierend versetzt zueinander angeordnet sind, dass die Drucktücher (09) jeweils mehrschichtig, eine Trägerplatte (21) und eine mit der Trägerplatte (21) verbundene Schicht (22) aufweisend, ausgeführt sind und die Kanäle (14; 16; 17; 18) des Übertragungszylinders (02; 07) im Bereich der Mantelfläche einen Spalt (29) mit einer Breite (b29) in Umfangsrichtung von 1 bis 5 mm aufweisen, und dass der mit dem Übertragungszylinder (02; 07) zusammenwirkende Formzylinder (03; 08) in Umfangsrichtung zwei annähernd um 180° zueinander versetzte Kanäle (12; 13) aufweist, welche zumindest auf einem Teilabschnitt in Längsrichtung des Formzylinders (03; 08) in einem senkrecht zur Rotationsachse liegenden Querschnitt betrachtet, in Umfangsrichtung hintereinander angeordnet sind.

2. Druckwerk nach Anspruch 1, **dadurch gekennzeichnet, dass** die Drucktücher (09) mit ihren Enden in Umfangsrichtung versetzt zueinander in verschiedenen Kanälen (14; 16; 17; 18) angeordnet sind.

3. Druckwerk nach Anspruch 1, **dadurch gekennzeichnet, dass** der Ballen des Übertragungszylinders (02; 07) einen Umfang aufweist, der mindestens zwei liegenden oder stehenden Zeitungsseiten entspricht.

4. Druckwerk nach Anspruch 1, **dadurch gekennzeichnet, dass** der Ballen des Übertragungszylinders (02; 07) eine Breite aufweist, die in etwa sechs liegenden oder stehenden Zeitungsseiten entspricht.

5. Druckwerk nach Anspruch 1, **dadurch gekennzeichnet, dass** der Kanal (14; 16; 17; 18) des Übertragungszylinders (02; 07) im Bereich der Mantelfläche einen Spalt (29) mit einer Breite (b29) in Umfangsrichtung aufweist, die größer als die doppelte Dicke eines der Enden (23; 24) des Drucktuches (09) und im Bereich zwischen 1 mm und 5 mm, insbesondere kleiner oder gleich 3 mm ist.

6. Druckwerk nach Anspruch 1, **dadurch gekennzeichnet, dass** das Drucktuch (09) als Gummituch (09) ausgeführt ist.

7. Druckwerk nach Anspruch 1, **dadurch gekennzeichnet, dass** das Verhältnis des Umfangs von Übertragungs- (02; 07) zu Formzylinder (03; 08) ganzzahlig ist.

8. Druckwerk nach Anspruch 1, **dadurch gekennzeichnet, dass** mindestens einer der Kanäle (14; 16; 17; 18) des Übertragungszylinders (02; 07) im Bereich eines Kanals (12; 13) am Umfang des Formzylinders (03; 08) abrollt.

9. Druckwerk nach Anspruch 1, **dadurch gekennzeichnet, dass** der mit dem Übertragungszylinder (02; 07) zusammenwirkende Formzylinder (03; 08) in Umfangsrichtung zwei hintereinander angeordnete Kanäle (12; 13) aufweist.

10. Druckwerk nach Anspruch 1, **dadurch gekennzeichnet, dass** die Kanäle (12; 13; 14; 16; 17; 18) in Umfangsrichtung gleichmäßig beabstandet angeordnet sind.

11. Druckwerk nach Anspruch 1, **dadurch gekennzeichnet, dass** jeder Kanal (14; 16; 17; 18) des Übertragungszylinders (02; 07) jeweils mindestens eine Halteeinrichtung (26) für das Drucktuch (09) aufweist.

12. Druckwerk nach Anspruch 1, **dadurch gekennzeichnet, dass** der Ballen des Formzylinders (03; 08) einen Umfang aufweist, der mindestens zwei liegenden oder stehenden Zeitungsseiten entspricht.

13. Druckwerk nach Anspruch 1, **dadurch gekennzeichnet, daß** der Übertragungszylinder (02; 07) und der Formzylinder (03; 08) denselben Umfang aufweisen.

## Claims

1. Printing unit of a rotary printing press, having an image-transfer cylinder (02; 07) having at least two channels (14; 16; 17; 18) to receive one or more printing blankets (09), which channels are arranged to be offset from one another in the circumferential direction, having a printing-surface cylinder (03; 08) which is arranged to co-operate with the image-transfer cylinder (02; 07) as a pair of cylinders (01; 06), and having an impression cylinder which co-operates with the image-transfer cylinder (02; 07) and is different from a second image-transfer cylinder, **characterised in that** the image-transfer cylinder (02; 07) has three printing blankets (09) which are arranged next to one another in the longitudinal direction of the image-transfer cylinder (02; 07) and each over approximately its entire circumference and whose ends are arranged to be alternately offset from one another by approximately 180° in the circumferential direction, **in that** the printing blankets (09) are each constructed in multilayer form, having a backing plate (21) and a layer (22) connected to the backing plate (21) and the channels (14; 16; 17; 18)in the image-transfer cylinder (02; 07) have, in the region of the circumferential surface, a gap (29) whose width (b29) in the circumferential direction is from 1 to 5 mm, and **in that** the printing-surface cylinder (03; 08) which co-operates with the image-transfer cylinder (02; 07) has two channels (12; 13) which are offset from one another in the circumferential direction by approximately 180° and which, for at least part of their extent in the longitudinal direction of the printing-surface cylinder (03; 08) are arranged one behind the other in the circumferential direction when seen in a cross-section taken perpendicularly to the axis of rotation.

2. Printing unit according to claim 1, **characterised in that** the printing blankets (09) are arranged in different channels (14; 16; 17; 18) with their ends offset from one another in the circumferential direction.

3. Printing unit according to claim 1, **characterised in that** the circumference of the barrel of the image-transfer cylinder (02; 07) corresponds to at least two landscape or portrait newspaper pages.

4. Printing unit according to claim 1, **characterised in that** the width of the barrel of the image-transfer cylinder (02; 07) approximately corresponds to six landscape or portrait newspaper pages.

5. Printing unit according to claim 1, **characterised in that** in the region of the circumferential surface, the channel (14; 16; 17; 18) in the image-transfer cylinder (03; 08) has a gap (29) whose width (b29) in the circumferential direction is more than twice the thickness of one of the ends (23; 24) of the printing blanket (09) and is in the range of between 1 mm and 5 mm and in particular is equal to or less than 3 mm.

6. Printing unit according to claim 1, **characterised in that** the printing blanket (09) is constructed as a rubber blanket (09).

7. Printing unit according to claim 1, **characterised in that** ratio of the circumference of the image-transfer cylinder (02; 07) to that of the printing-surface cylinder (03; 08) is a whole number.

8. Printing unit according to claim 1, **characterised in that** at least one of the channels (14; 16; 17; 18) in the image-transfer cylinder (02; 07) rolls in the region of a channel (12; 13) in the circumference of the printing-surface cylinder (03; 08).

9. Printing unit according to claim 1, **characterised in that** the printing-surface cylinder (03;08) which co-operates with the image-transfer cylinder (02; 07) has two channels (12; 13) arranged one behind the other in the circumferential direction.

10. Printing unit according to claim 1, **characterised in that** the channels (12; 13; 14; 16; 17; 18) are arranged to be evenly spaced in the circumferential direction.

11. Printing unit according to claim 1, **characterised in that** each channel (14; 16; 17; 18) in the image-transfer cylinder (02; 07) has at least one holding means (26) for the printing blanket (09).

12. Printing unit according to claim 1, **characterised in that** the circumference of the barrel of the printing-surface cylinder (03; 08) corresponds to at least two landscape or portrait newspaper pages.

13. Printing unit according to claim 1, **characterised in that** the image-transfer cylinder (02; 07) and the printing-surface cylinder (03; 08) are of the same circumference.

## Revendications

1. Groupe d'impression d'une machine à imprimer rotative, avec un cylindre de transfert (02; 07) comprenant au moins deux canaux (14; 16; 17; 18), disposés de façon décalée les uns par rapport aux autres en direction périphérique, pour recevoir un ou plusieurs blanchets (09), un cylindre de forme (03; 08) disposé de façon à coopérer avec le cylindre de transfert (02; 07), réalisé sous forme de paire de cylindres (01; 06), et un cylindre de contre-pression, coopérant avec le cylindre de transfert 02; 07) et différent d'un deuxième cylindre de transfert, **caractérisé en ce que** le cylindre de transfert (02; 07) présente trois blanchets (09), disposés les uns à côté des autres chaque fois à peu près sur l'ensemble de la circonférence, dans la direction longitudinale du cylindre de transfert (02; 07), les blanchets étant disposés décalés les uns par rapport aux autres en alternance, à peu près de 180° en direction périphérique, par leurs extrémités, **en ce que** les blanchets (09) sont réalisés en plusieurs couches, présentant une plaque support (21) et une couche (22) reliée à la plaque support (21), et les canaux (14; 16; 17; 18) du cylindre de transfert (02; 07) présentent, dans la zone de la surface d'enveloppe, un intervalle (29) ayant une largeur (b29) de 1 à 5 mm en direction périphérique, et **en ce que** le cylindre de forme (03; 08), coopérant avec le cylindre de transfert (02; 07), présente, en direction périphérique, deux canaux (12; 13) décalés l'un par rapport à l'autre d'à peu près 180°, ces canaux étant situés l'un derrière l'autre en direction périphérique, au moins sur un tronçon partiel en direction longitudinale du cylindre de forme (03; 08), en observant en vue en coupe transversale perpendiculairement par rapport à l'axe de rotation.

2. Groupe d'impression selon la revendication 1, **caractérisé en ce que** les blanchets (09) sont disposés avec leurs extrémités décalées mutuellement en direction périphérique, dans des canaux (14; 16; 17; 18) différents.

3. Groupe d'impression selon la revendication 1, **caractérisé en ce que** le corps du cylindre de transfert (02; 07) présente une circonférence correspondant au moins à deux pages de journal, verticales ou horizontales.

4. Groupe d'impression selon la revendication 1, **caractérisé en ce que** le corps du cylindre de transfert (02; 07) présente une largeur correspondant à peu près à six pages de journal placées horizontalement ou verticalement.

5. Groupe d'impression selon la revendication 1, **caractérisé en ce que** le canal (14; 16; 17; 18) du cylindre de transfert (02; 07) présente, dans la zone de la surface d'enveloppe, un intervalle (29) ayant, en direction périphérique, une largeur (b29) supérieure au double de l'épaisseur d'une des extrémités (23; 24) du blanchet (09) et située dans la plage comprise entre 1 mm et 5 mm, en particulier inférieur ou égal à 3 mm.

6. Groupe d'impression selon la revendication 1, **caractérisé en ce que** le blanchet (09) est réalisé sous forme de blanchet en caoutchouc (09).

7. Groupe d'impression selon la revendication 1, **caractérisé en ce que** le rapport entre la circonférence du cylindre de transfert (02; 07) et du cylindre de forme (03; 08) est un nombre entier.

8. Groupe d'impression selon la revendication 1, **caractérisé en ce qu'**au moins l'un des canaux (14; 16; 17; 18) du cylindre de transfert (02; 07) se déroule dans la zone d'un canal (12; 13) situé à la périphérie du cylindre de forme (03; 08).

9. Groupe d'impression selon la revendication 1, **caractérisé en ce que** le cylindre de forme (03; 08), coopérant avec le cylindre de transfert (02; 07), présente deux canaux (12; 13), disposés l'un derrière l'autre dans la direction périphérique.

10. Groupe d'impression selon la revendication 1, **caractérisé en ce que** les canaux (12; 13; 14; 16; 17; 18) sont disposés sous un espacement régulier en direction périphérique.

11. Groupe d'impression selon la revendication 1, **caractérisé en ce que** chaque canal (14; 16; 17; 18) du cylindre de transfert (02; 07) présente respectivement au moins un dispositif de maintien (26) pour le blanchet (09).

12. Groupe d'impression selon la revendication 1, **caractérisé en ce que** le corps du cylindre de forme (03; 08) présente une circonférence correspondant au moins à deux pages de journal placées horizontalement ou verticalement.

13. Groupe d'impression selon la revendication 1, **caractérisé en ce que** le cylindre de transfert (02; 07) et le cylindre de forme (03; 08) présentent la même circonférence.
